# EUROPÄISCHE PATENTSCHRIFT

(11) **EP 1 228 814 B1**
(45) Veröffentlichungstag und Bekanntmachung des Hinweises auf die Patenterteilung: **23.08.2006**
(21) Anmeldenummer: 02100095.5
(22) Anmeldetag: 01.02.2002
(51) Int. Cl.: B07B 1/28

(54) **Siebmaschine**
Screening machine
Dispositif de tamisage

(30) Priorität: 05.02.2001 AT 882001 U
(43) Veröffentlichungstag der Anmeldung: 07.08.2002
(73) Patentinhaber: Binder & Co. Aktiengesellschaft, 8200 Gleisdorf (AT)
(72) Erfinder: Anibas, Franz, 8200, Gleisdorf (AT)
(74) Vertreter: KLIMENT & HENHAPEL

(56) Entgegenhaltungen:
- EP-A- 0 197 191
- DE-A- 3 411 719
- US-A- 3 971 715
- US-A- 4 064 051

## Beschreibung

Die vorliegende Erfindung bezieht sich auf eine Siebmaschine mit schwingend angetriebenen Siebwangen gemäß dem Oberbegriff des Anspruchs 1. Die Erfindung bezieht sich weiters auf einen Siebrahmen, welcher an den angetriebenen Siebwangen einer Siebmaschine befestigbar ist und welcher den selben Aufbau aufweist wie die Siebmaschine ohne jedoch angetriebene Siebrahmenwangen zu besitzen.

Das Absieben von Gütern ist in der Praxis immer mit großer Staubbelastung verbunden. Eine solche Staubbelastung bewirkt aber nicht nur große Belastungen für die in der unmittelbaren Umgebung arbeitenden Personen, sondern auch für in der Nähe der Siebmaschine aufgestellte Anlagen und Gebäude.

Eine weiteres Problem beim Absieben von Gütern stellen die sogenannten siebschwierigen Güter dar. Siebmaschinen mit starren Siebmatten sind für diese Aufgabe nur unzulänglich geeignet. Daher werden vielfach Siebmaschinen mit sich bewegenden Siebmatten eingesetzt, die eine effektivere Siebung ermöglichen.

Der Aufbau solcher Siebmaschinen mit beweglichen Siebmatten zeichnet sich dadurch aus, dass zwischen Siebwangen, welche in der Regel schwingend angetrieben sind, Querträger angeordnet sind, an welchen die Siebmatten direkt befestigt werden. Um die Siebmatten abwechselnd zu spannen und entspannen, ist es erforderlich die Querträger relativ zueinander zu bewegen, genauer gesagt jeden zweiten Querträger in Bezug auf jeden ersten Querträger beweglich zu halten. Aus diesem Grund ist es erforderlich, dass die Querträger an unterschiedlichen Schwingsystemen befestigt sind. In der Praxis wird dies dadurch erreicht, dass eine Gruppe von Querträgern an den Siebwangen der Siebmaschine befestigt ist, während die andere Gruppe durch diese Siebwangen hindurchgeführt wird, um dann außerhalb des von den Siebwangen begrenzten Siebkastens mit dem anderen Schwingsystem verbunden zu werden.

Dieser bekannte Aufbau löst zwar das Problem, siebschwierige Güter abzusieben, jedoch weisen diese Ausführungsvarianten neben einigen anderen Nachteilen, welche bereits in der GM 911/2000 (AT 4.430 U) ausführlich beschrieben wurden, den erheblichen Nachteil auf, dass durch die Durchführung einer Gruppe von Querträgern durch die Siebwangen der Siebmaschine der Siebkasten nicht ordentlich gekapselt und auf diese Art und Weise nicht staubdicht gehalten werden kann. Bei Siebmaschinen mit beweglichen Siebmatten nach dem Stand der Technik kann somit das Austreten von Staub aus dem Siebkasten nicht verhindert werden.

Es ist daher eine Aufgabe der vorliegenden Erfindung, eine Siebmaschine mit beweglichen Siebmatten vorzusehen, deren Siebkasten komplett gekapselt werden kann, um das Austreten von Staub zu verhindern.

Erfindungsgemäß wird dies durch die kennzeichnenden Merkmale des Anspruchs 1 erreicht.

Dadurch ist es möglich, den Siebkasten bestehend aus den Siebwangen, eventuell an den Siebwangen befestigten Siebrahmen, samt zwischen diesen angeordneten, beweglichen Siebmatten komplett zu kapseln und so das Austreten von Staub zu verhindern. Das Durchführen von Querträgern durch die Siebwangen der Siebmaschine ist nicht erforderlich.

Durch die kennzeichnenden Merkmale des Anspruchs 2 können die vorhanden Querträger ausgenutzt werden, um die Längsträger darauf drehbar zu montieren.

Um die Drehung zu ermöglichen bzw. die dabei erzielte Auslenkung zu verstärken, sind die Merkmale des Anspruchs 3 vorgesehen. Jede auskragende Masse übt ein Drehmoment um das entsprechend zugeordnete Gelenk aus. Die Schwingung der gesamten Siebmaschine regt daher die Längsträger über die auskragenden Massen zu einer Pendelbewegung um das Gelenk der gelenkigen Haltemittel an.

Durch die kennzeichnenden Merkmale des Anspruchs 4 erfolgt die Pendelbewegung der Längsträger welche an derselben Siebmatte befestigt sind in jeweils entgegengesetzte Richtungen. Dadurch wird es ermöglicht diese zu spannen und entspannen.

Durch die kennzeichnenden Merkmale des Anspruchs 5 werden die Längsträger stets nach Auslenkung wieder in ihre oberste, nicht ausgelenkte Position befördert, von wo aus der Pendelvorgang bzw. die Drehung von Neuem durchgeführt werden kann.

Die Merkmale des Anspruchs 6 beschreiben eine alternative Ausführungsform, bei welcher zwischen den gelenkigen Haltemitteln Hilfsbefestigungsmittel vorgesehen sind, an denen einerseits die Siebmatten befestigt sind und welche Hilfsbefestigungsmittel andererseits starr mit den Querträgern verbunden sind. Diese Hilfsbefestigungsmittel sind jeweils zwischen den gelenkigen Haltemitteln angeordnet. Die Bewegung der jeweiligen Siebmatten erfolgt somit stets lediglich an jener Seite, welche mit den gelenkigen Haltemitteln verbunden ist.

Den Abschluss der Siebfläche bildet gemäß Anspruch 7 die siebwangennächste Siebmatte bzw. die siebrahmenwangennächste Siebmatte, wobei gemäß Anspruch 8 die Befestigung dieser äußeren Siebmatte vorzugsweise oberhalb der Ebene der Siebmatten erfolgt, sodass die gesamte aus den Siebmatten gebildete Siebfläche einen im wesentlichen trogförmigen Querschnitt aufweist.

Im Anschluß erfolgt nun eine detaillierte Beschreibung einer erfindungsgemäßen Siebmaschine anhand eines Ausführungsbeispiels. Dabei zeigt
- Fig.1: eine Schrägansicht einer erfindungsgemäßen Siebmaschine
- Fig.2: einen Schnitt entlang der Linie AA aus Fig.1 senkrecht zur Längsrichtung der Siebmaschine
- Fig.3: eine Detailansicht eines gelenkigen Haltemittels
- Fig.4: eine Detailansicht eines gelenkigen Haltemittels mit Torsionsfeder
- Fig.5: ein Schnittansicht entlang der Linie AA aus Fig.1 mit starren Hilfsbefestigungsmitteln
- Fig.6: ein Schnittansicht entlang der Linie AA aus Fig.1 mit trogförmiger Siebfläche
- Fig.7: ein Schnittansicht entlang der Linie AA aus Fig.1 mit trogförmiger Siebfläche und starren Hilfsbefestigungsmitteln
- Fig.8: eine Draufsicht auf die Siebmatten in versetzter Anordnung
- Fig.9: eine Schnittansicht entlang der Linie BB aus Fig. 8
- Fig.10: eine Schnittansicht entlang der Linie CC aus Fig. 8
- Fig.11: eine Detailansicht eines Klemmprofils
- Fig.12: einen Siebrahmen
- Fig.13: ein Schnittansicht entlang Linie AA aus Fig.1 mit schematischer Kapselung

Fig.1 zeigt eine Schrägansicht einer bevorzugten Ausführungsform einer erfindungsgemäßen Siebmaschine. Ein Siebkasten bestehend aus Siebwangen 1.1,1.2 und diese verbindende Querträger 2 sowie einem Endblech 1.3 im Aufgabebereich wird über einen die Siebwangen antreibenden Antrieb 3 in Schwingungen versetzt. Der Antrieb 3 ist im vorliegenden Fall als Unwuchtantrieb ausgeführt. Prinzipiell ist jedoch jeder Antrieb, der dazu geeignet ist, die Siebwangen in Schwingungen zu versetzen, vorstellbar. Der Siebkasten ist über nicht gezeichnete Federn auf festem Untergrund aufgestellt. An den Querträgern 2 sind gelenkige Haltemittel 4 angeordnet, an welchen jeweils ein Längsträger 5 befestigt ist. Die Längsträger 5 weisen auskragende Massen 6 auf. Siebmatten 7 sind an den Längsträgern befestigt und bilden eine Siebfläche, welche sich von einer Siebwange 1.1 bis zur anderen Siebwange 1.2 erstreckt. Die den Siebwangen 1.1,1.2 am nächsten liegenden Siebmatten 7.1,7.2 sind an diesen befestigt.

Fig.2 zeigt eine Schnittansicht entlang der Linie AA aus Fig.1 senkrecht zur Längsrichtung der Siebmaschine. An den Querträgern 2 sind wiederum die gelenkigen Haltemittel 4 angeordnet, über welche die Längsträger 5 mit den Siebmatten 7 verbunden sind. Jeweils benachbarte Längsträger 5 weisen jeweils entgegengesetzt auskragende Massen 6 auf.

Fig.3 und 4 zeigen schematische Detailansichten der gelenkigen Haltemittel. Diese bestehen im wesentlichen aus einem Gelenk 4.1 und vorzugsweise aus einer Torsionsfeder 4.2. Es sind jedoch prinzipiell auch andere Federelemente einsetzbar, welche die Längsträger 5 in aufrechter Position zu halten vermögen.

Durch die Schwingbewegung der Siebwangen 1.1,1.2 aufgrund des Antriebs 3 wird der gesamte Siebkasten in Schwingungen versetzt. Durch diese Schwingungen führen die auskragenden Massen 6 und dadurch auch die Längsträger 5 eine Pendelbewegung um das Gelenk 4.1 aus. Die Pendelbewegung erfolgt bei der Aufwärtsbewegung des Siebkastens in Richtung der auskragenden Massen 6, bei der Abwärtsbewegung in entgegengesetzter Richtung. Durch die Tatsache, dass jeweils benachbarte Längsträger 5 jeweils in entgegengesetzte Richtungen auskragende Massen 6 aufweisen, erfolgen daher die Pendelbewegungen jeweils benachbarter Längsträger 5 jeweils in entgegengesetzte Richtungen. Die Siebmatten 7 werden dabei jeweils ge- und entspannt und reinigen sich dadurch selbständig von Anpackungen und Klemmkorn.

Die jeweils äußersten Siebmatten 7.1,7.2 sind wahlweise, wie in Fig.5 ersichtlich, in der gleichen Höhe wie die gesamte von den Siebmatten 7 gebildete Siebfläche an den Siebwangen 1.1,1.2 befestigt. Alternativ dazu können die äußersten Siebmatten 7.1,7.2 auch an einer Position oberhalb der Siebfläche an den Siebwangen 1.1,1.2 befestigt sein, wodurch sich eine trogförmiger Querschnitt der Siebfläche ergibt (Fig.6).

Fig.5 und 7 zeigen des weiteren alternative Ausführungsvarianten einer erfindungsgemäßen Siebmaschine. Dabei sind zwischen den gelenkigen Haltemitteln 4 starr mit den Querträgern 2 verbundene Hilfsbefestigungsmittel 5.1 angeordnet. Die Siebmatten 7 sind somit abwechselnd an den Längsträgern 5, welche über die gelenkigen Haltemittel 4 mit den Querträgern 2 verbunden sind, befestigt und an den Hilfsbefestigungsmitteln 5.1. Durch die Pendelbewegung der Längsträger 5 werden die jeweiligen Siebmatten 7 wiederum ge- und entspannt.

Fig.8,9 und 10 zeigen eine alternative Ausführungsform einer erfindungsgemäßen Siebmaschine mit versetzt angeordneten Siebmatten 7. Dabei finden beispielsweise an der Aufgabenseite sieben Siebmatten mit größerer Breite 7.2 und an der Abgabeseite vier Siebmatten 7.2 mit eben dieser Breite sowie drei Siebmatten mit geringerer Breite 7.3 Verwendung. Dadurch wird verhindert, dass sich über die gesamte Länge der aus den einzelnen Siebmatten gebildeten Siebfläche durchgehende Zonen ohne Sieböffnung (Blindzonen) bilden. An den Stoßstellen der Siebmatten werden die aufgabeseitigen Siebmatten um mindestens die Mattenstärke angehoben und überlappen die abgabeseitigen Siebmatten zur Verhinderung von Fehlkorn.

Die Befestigung der Siebmatten 7 an den Längsträgern 5 erfolgt beispielsweise gemäß einem in Fig.11 dargestellten Klemmprofil 8. Dieses weist durch seine dachförmige Oberseite das Siebgut in Richtung der Siebmatten 7 ab.

Fig.12 zeigt einen Siebrahmen 9, der identischen Aufbau aufweist wie die Siebmaschine 1 in Fig.1. Zwischen den Siebrahmenwangen 9.1,9.2 sind Querträger 2 angeordnet an denen gelenkige Haltemittel 4 befestigt sind, die Längsträger 5 tragen. An letzteren sind auskragende Massen 6 befestigt. Die Funktionsweise ist die gleiche wie jene der in Fig.1 beschriebenen Siebmaschine 1 mit dem Unterschied, dass bei der Siebmaschine 1 die Siebwangen 1.1,1.2 mittels eines Antriebs 3 in Schwingungen versetzt wird. Der Siebrahmen 9 mit Siebrahmenwangen 9.1,9.2 hingegen ist zur Befestigung an den Siebwangen 1.1,1.2 vorgesehen. Auf diese Art und Weise können auch bereits bestehende Siebmaschinen mit unbeweglichen Sieben leicht zu Siebmaschinen mit beweglichen Sieben umgerüstet werden, wobei die so entstehende Siebmaschine gleichzeitig auf einfache Art und Weise gekapselt werden kann.

Fig.13 zeigt eine solche mögliche Kapselung im Querschnitt. Der schwingende Siebkasten mit Siebwangen 1.1 ist dabei von der Hauptkapselung 10 umgeben. Diese kann dicht an den Siebwangen 1.1,1.2 anliegen, da erfindungsgemäß die Querträger 2 nicht durch die Siebwangen 1.1,1.2 durchgeführt werden müssen. Den Abschluss der Kapselung nach oben bildet eine Haube 11 und nach unten die Schurre 12. Haube 11 und Schurre 12 sind jeweils über Gummidichtungen 13 mit der Hauptkapselung 10, die ja die Schwingbewegung der Siebwangen 1.1,1.2 mitmacht, verbunden. Durch diese Kapselung kann der Austritt von Staub aus dem Siebbereich gänzlich verhindert werden.

## Patentansprüche

1. Siebmaschine (1) mit schwingend angetriebenen Siebwangen (1.1,1.2) bzw. Siebrahmen (9) welcher an den schwingend angetriebenen Siebwangen (1.1,1.2) der Siebmaschine(1) befestigbar ist, wobei zwischen den Siebwangen (1.1,1.2) bzw. Siebrahmenwangen (9.1,9.2) Querträger (2) und Siebmatten (7) angeordnet sind, welche Siebmatten (7) abwechselnd ge- und entspannt werden, **dadurch gekennzeichnet, dass** die Siebmatten (7) an im wesentlichen rechtwinkelig zu den Querträgern (2) angeordneten Längsträgern (5) befestigt sind und die Längsträger jeweils um eine Achse parallel zu ihrer eigenen Längsachse schwenkbar sind.

2. Siebmaschine (1) bzw. Siebrahmen (9) nach Anspruch 1, **dadurch gekennzeichnet, dass** die Längsträger (5) über gelenkige Haltemittel (4) an den Querträgern (2) befestigt sind, welche gelenkige Haltemittel (4) die Drehung der Längsträger (5) um eine Achse parallel zu ihrer eigenen Längsachse ermöglichen.

3. Siebmaschine (1) bzw. Siebrahmen (9) nach Anspruch 1 und 2, **dadurch gekennzeichnet, dass** an den Längsträgern (5) auskragende Massen (6) angeordnet sind, welche ein Drehmoment um die Gelenke (4.1) der gelenkige Haltemittel (4) ausüben.

4. Siebmaschine (1) bzw. Siebrahmen (9) nach Anspruch 3, **dadurch gekennzeichnet, dass** die zwei aufeinanderfolgender Längsträger (5) jeweils zueinander in entgegengesetzter Richtung auskragende Massen aufweisen, um die beiden aufeinanderfolgenden Längsträger (5) in zueinander entgegengesetzter Richtung auszulenken.

5. Siebmaschine (1) bzw. Siebrahmen (9) nach einem der Ansprüche 1 bis 4, **dadurch gekennzeichnet, dass** die Gelenke (4.1) von einem Federelement, vorzugsweise einer Torsionsfeder (4.2) gestützt sind, welche die mit den gelenkigen Haltemitteln (4) verbundenen Längsträger (5) in ihre aufrechte Ruheposition bringt, bzw. dort hält.

6. Siebmaschine (1) bzw. Siebrahmen (9) nach einem der Ansprüche 1 bis 5, **dadurch gekennzeichnet, dass** zwischen den Längsträgern (5) starr mit den Querträgern (2) verbundene Hilfsbefestigungsmittel (5.1) vorgesehen sind, an welchen die Siebmatten (7) zusätzlich befestigt sind.

7. Siebmaschine (1) bzw. Siebrahmen (9) nach einem der Ansprüche 1 bis 6, **dadurch gekennzeichnet, dass** die jeweils siebwangennächste bzw. siebrahmenwangennächste Siebmatte (7.1,7.2) zusätzlich zu einem jeweiligen Längsträger (5) mit der näherliegenden Siebwange (1.1,1.2) bzw. Siebrahmenwange (9.1,9.2) verbunden ist.

8. Siebmaschine nach einem der Ansprüche 1 bis 7, **dadurch gekennzeichnet, dass** die Befestigung der siebwangennächsten bzw. siebrahmenwangennächsten Siebmatten (7.1,7.2) an den Siebwangen (1.1,1.2) bzw. Siebrahmenwangen (9.1,9.2) oberhalb der Ebene der Siebmatten (7) erfolgt, wodurch jede siebwangennächste bzw. siebrahmenwangennächste Siebmatte (7.1,7.2) einen im wesentlichen L-förmigen Querschnitt aufweist.

9. Siebmaschine, **dadurch gekennzeichnet, dass** an ihren schwingend angetriebenen Siebwangen (1.1,1.2) mehrere Siebrahmen (9) nach einem der Ansprüche 1 bis 8 befestigt sind.

## Claims

1. A screening machine (1) with screening cheeks (1.1, 1.2) driven in an oscillating manner or a screening frame (9) which can be fastened to the screening cheeks (1.1, 1.2) driven in an oscillating manner, with cross-beams (2) and screening mats (7) being arranged between the screening cheeks (1.1, 1.2) or the screening frame cheeks (9.1, 9.2), which screening mats (7) are tensioned and relaxed in an alternating fashion, **characterized in that** the screening mats (7) are fastened to longitudinal beams (5) arranged in a rectangular manner relative to the cross-beams (2) and the longitudinal beams are each swivelable about an axis parallel to their own longitudinal axis.

2. A screening machine (1) or a screening frame (9) according to claim 1, **characterized in that** the longitudinal beams (5) are fastened to the cross-beams (2) by means of articulated holding means (4), which articulated holding means (4) allow a rotation of the longitudinal beams (5) about an axis parallel to their own longitudinal axis.

3. A screening machine (1) or a screening frame (9) according to claim 1, **characterized in that** projecting masses (6) are arranged on the longitudinal beams (5), which masses exert a torque about the joints (4.1) of the articulated holding means (4).

4. A screening machine (1) or a screening frame (9) according to claim 3, **characterized in that** the two successive longitudinal beams (5) each comprise masses projecting towards each other in opposite directions in order to deflect the two successive longitudinal beams (5) in mutually opposite directions.

5. A screening machine (1) or a screening frame (9) according to one of the claims 1 to 4, **characterized in that** the joints (4.1) are supported by a spring element, preferably a torsion spring (4.2) which brings the longitudinal beams (5), which are connected to the articulated holding means (4), to their upright idle position or holds them there.

6. A screening machine (1) or a screening frame (9) according to one of the claims 1 to 5, **characterized in that** auxiliary fastening means (5.1) are provided between the longitudinal beams (5), which fastening means are rigidly connected to the cross-beams (2) and to which the screening mats (7) are additionally fastened.

7. A screening machine (1) or a screening frame (9) according to one of the claims 1 to 6, **characterized in that** the respective screening mat (7.1, 7.2) which is closest to the screening cheek or screening frame cheek is joined to the closer situated screening cheek (1.1, 1.2) or screening frame cheek (9.1, 9.2) in addition to the respective longitudinal beam (5).

8. A screening machine according to one of the claims 1 to 7, **characterized in that** the fastening of screening mats (7.1, 7.2) to the screening cheeks (1.1, 1.2) or screening frame cheeks (9.1, 9.2) which are closest to the screening cheeks or screening frame cheeks occurs above the plane of the screening mats (7), as a result of which each screening mat (7.1, 7.2) closest to the screening cheek or screening frame cheek has a substantially L-shaped cross section.

9. A screening machine, **characterized in that** several screening frames (9) according to one of the claims 1 to 8 are fastened to its screening cheeks (1.1, 1.2) which are driven in an oscillating manner.

## Revendications

1. Crible (1) avec des flasques (1.1, 1.2) agités de vibrations et avec un tamis (9) qui est apte à être fixé aux flasques (1.1, 1.2) agités de vibrations du crible (1), des traverses (2) et des toiles (7) étant interposées entre les flasques (1.1, 1.2) du crible ou entre les flasques (9.1, 9.2) du tamis, ces toiles (7) étant alternativement tendues et relâchées, **caractérisé en ce que** les toiles (7) sont fixées à des longerons (5) disposés sensiblement perpendiculairement aux traverses (2) et que les longerons sont chacun mobiles en pivotement autour d'un axe parallèle à leur propre axe longitudinal.

2. Crible (1) ou tamis (9) selon la revendication 1, **caractérisé en ce que** les longerons (5) sont fixés aux traverses (2) par l'intermédiaire de moyens de retenue articulés (4), lesquels moyens de retenue articulés (4) permettent la rotation des longerons (5) autour d'un axe parallèle à leur propre axe longitudinal.

3. Crible (1) ou tamis (9) selon la revendication 1 et 2, **caractérisé en ce que** des masses (6) s'étendant en saillie et exerçant un couple autour des articulations (4.1) des moyens de retenue articulés (4) sont disposées sur les longerons (5) .

4. Crible (1) ou tamis (9) selon la revendication 3, **caractérisé en ce que** les deux longerons (5) consécutifs comportent chacun des masses s'étendant en saillie dans des sens opposés les unes vers les autres afin de faire dévier dans des sens opposés en rapprochement l'un de l'autre les deux longerons (5) consécutifs.

5. Crible (1) ou tamis (9) selon l'une quelconque des revendications 1 à 4, **caractérisé en ce que** les articulations (4.1) prennent appui sur un élément formant ressort, de préférence sur un ressort de torsion (4.2), qui amène les longerons (5) reliés aux moyens de retenue (4) articulés dans leur position de repos verticale ou qui les y maintient.

6. Crible (1) ou tamis (9) selon l'une quelconque des revendications 1 à 5, **caractérisé en ce que** sont prévus entre les longerons (5) des moyens de fixation auxiliaires (5.1) qui sont reliés aux traverses (2) par une liaison rigide et auxquels sont en plus fixées les toiles (7).

7. Crible (1) ou tamis (9) selon l'une quelconque des revendications 1 à 6, **caractérisé en ce que** la toile (7.1, 7.2) la plus proche du flasque du crible ou du flasque du tamis est reliée au flasque (1.1, 1.2) du crible ou au flasque (9.1, 9.2) du tamis le plus proche en plus d'un longeron (5) respectif.

8. Crible selon l'une quelconque des revendications 1 à 7, **caractérisé en ce que** les toiles (7.1, 7.2) les plus proches du flasque du crible ou du flasque du tamis sont fixées sur les flasques (1.1, 1.2) du crible ou sur les flasques (9.1, 9.2) du tamis au-dessus du plan des toiles (7) de sorte que chaque toile (7.1, 7.2) la plus proche du flasque du crible ou du flasque du tamis présente une section sensiblement en L.

9. Crible, **caractérisé en ce que** plusieurs tamis (9) selon l'une quelconque des revendications 1 à 8 sont fixés sur ses flasques (1.1, 1.2) agités de vibrations.
